# FASCICULE DE BREVET EUROPEEN

(11) **EP 2 014 988 B1**
(45) Date de publication et mention de la délivrance du brevet: **21.11.2012**
(21) Numéro de dépôt: 08159886.4
(22) Date de dépôt: 08.07.2008
(51) Int. Cl.: F23R 3/28, F23R 3/14

(54) **Optimisation d'un film anti-coke dans un systeme d'injection**
Optimierung einer Antikoksschicht in einem Einspritzsystem
Optimisation of an anti-coke film in an injection system

(30) Priorité: 12.07.2007 FR 0756450
(43) Date de publication de la demande: 14.01.2009
(73) Titulaire: SNECMA, 75015 Paris (FR)
(72) Inventeur: Cayre, Alain, 77830, Pamfou (FR); Pieussergues, Christophe, 77370, Nangis (FR); Prouteau, Jackie, 94440, Villecresnes (FR); Sandelis, Denis, 77370, Nangis (FR)
(74) Mandataire: Barbin le Bourhis, Joël

(56) Documents cités:
- EP-A- 0 927 854
- EP-A- 1 314 931
- EP-A- 1 600 693
- GB-A- 2 123 137
- GB-A- 2 296 084
- US-B1- 6 412 272

## Description

La présente invention concerne le domaine des systèmes d'injection de carburant.

L'invention concerne plus particulièrement une bague de dilatation annulaire centrée sur un axe principal et apte à être montée sur un injecteur de carburant coaxial avec cette bague, cette bague présentant des trous répartis autour de cet axe principal, débouchant sur sa face amont, et permettant le passage de l'air vers la zone en aval de cette bague.

Comme illustré sur la figure 5 qui représente l'état de l'art, le carburant est injecté dans une chambre de combustion 100 (par exemple dans une chambre de combustion d'une turbomachine) par un injecteur 10 qui se situe à l'extrémité de la conduite amenant ce carburant. Cet injecteur 10 est sensiblement cylindrique, et possède une bague de dilatation 220 annulaire par rapport à un axe principal A et qui entoure une partie de l'injecteur 10, cet injecteur étant coaxial avec la bague de dilatation. La bague de dilatation 220 comprend une partie cylindrique 222 axiale dont la surface radialement intérieure est en contact ou proche de la surface extérieure de l'injecteur 10. Le rôle de cette bague de dilatation 220 est de permettre un rattrapage du jeu entre l'injecteur 10 et les éléments du fond de la chambre de combustion, ce jeu étant causé par les contraintes thermiques auxquelles ces pièces sont soumises. Lors de la combustion, il peut se créer sur l'extrémité aval 12 de l'injecteur 10 des dépôts de coke dus à une combustion inadéquate du carburant. Les dépôts de coke sont indésirables car ils dégradent la pulvérisation de carburant par les injecteurs 10.

Dans toute la description, on utilise les adjectifs "amont" et "aval" en relation au sens de circulation normal du carburant en sortie de l'injecteur (sauf si précisé autrement), c'est-à-dire de la gauche vers la droite sur la figure 5. Les adjectifs "intérieur" et "extérieur" sont en relation avec la proximité par rapport à l'axe principal A.

Afin d'empêcher ces dépôts de se produire, la bague de dilatation 220 est percée de trous 226 orientés sensiblement axialement (c'est-à-dire dans la direction de l'axe principal A) qui permettent à de l'air de pénétrer axialement dans la zone située en aval de l'injecteur 10. Cet air pénètre donc parallèlement à la paroi latérale circonférentielle de l'injecteur dans la zone en amont de celui-ci et forme une couche ou film d'air autour de l'injecteur, ce qui permet d'empêcher que du coke se dépose sur l'extrémité aval de l'injecteur. Sur la figure 5, ces trous 226 sont percés dans la paroi radiale 224 de la bague de dilatation 220 qui prolonge radialement vers l'extérieur l'extrémité aval de la partie cylindrique 222 de cette bague.

Les tests et utilisations en service effectués par la demanderesse montrent cependant qu'un tel film d'air est la source d'inconvénients. En effet, des pièces du fond de chambre de combustion sont situées immédiatement en aval de l'injecteur. Il s'agit notamment de la vrille primaire 40, et du venturi 50. Ainsi, la vrille primaire 40 est une pièce annulaire coaxiale avec l'injecteur 10, placée immédiatement en aval de la bague de dilatation 220, dont le diamètre intérieur est supérieur au diamètre de l'injecteur. Cette vrille primaire 40 est percée tout autour de sa circonférence de trous primaires 42 par lesquels l'air pénètre dans la zone située en aval de l'injecteur 10. Les trous primaires 42 sont orientés de telle sorte que leurs axes se situent dans un plan radial par rapport à l'axe principal, avec une inclinaison circonférentielle. Ainsi, l'air sortant des trous primaires 42 pénètre dans la zone en aval de l'injecteur 10 en tournant autour de l'axe principal A et en formant une vrille ou tourbillon. Immédiatement en aval de la vrille primaire 40 se situe le venturi 50, qui est une pièce annulaire coaxiale avec l'injecteur 10. Le venturi 50 possède une paroi radiale qui se prolonge vers l'aval (à son extrémité intérieure) par un convergent 52, c'est-à-dire une paroi conique qui se rapproche de l'axe principal A vers l'aval. Le convergent 52 se prolonge par un goulot 54, puis un divergent 56 qui s'évase vers l'aval. Le convergent 52 se situe donc en aval de l'injecteur 10, et se situe sensiblement dans le prolongement axial des trous 226 de la bague de dilatation 220.

Les tests effectués par la demanderesse ont révélés que l'air issu des trous 226 pénètre dans la zone en aval de l'injecteur 10 (et de la bague 220) en créant des turbulences. La présente invention vise à remédier à ces inconvénients, ou tout au moins à les atténuer.

On connaît également comme art antérieur le brevet US 5,412,272, qui décrit une bague de dilatation annulaire centrée sur un axe principal montée sur un injecteur de carburant coaxial, cette bague présentant des trous répartis autour de cet axe principal, débouchant sur sa face amont, et permettant le passage de l'air vers la zone en aval de la bague, cette bague comportant une fente annulaire conique convergente vers l'aval, ouverte vers l'aval, et les trous débouchent dans la partie amont de la fente.

On connaît également comme art antérieur la demande de brevet UK 2,123,137, qui décrit un système d'injection comportant une pièce percée de trous montée sur l'injecteur, et un venturi en aval.

On connaît également comme art antérieur la demande de brevet EP 1,600,693, qui concerne un système d'injection comportant une pièce percée de trous montée sur l'injecteur, et un venturi en aval.

L'invention vise à proposer un systéme d'injection selon la revendication 1 comportant une bague de dilatation telle que l'air issu des trous qui y sont percés pénètre dans la zone en aval de l'injecteur de façon homogène, et sans impacter l'extrémité aval de l'injecteur.

Ce but est atteint grâce au fait que la bague de dilatation comporte une fente annulaire conique convergente vers l'aval, ouverte vers l'aval, les trous débouchant dans la partie amont de cette fente, l'axe de chacun de ces trous faisant avec l'axe principal un angle strictement supérieur à l'angle que fait avec cet axe principal la génératrice du cône définissant la fente annulaire, de telle sorte que l'air sortant des trous impacte la paroi intérieure de la fente annulaire qui est la plus proche de l'axe principal.

Grâce à ces dispositions, l'air sortant des trous ne pénètre pas directement dans la zone en aval de l'injecteur, mais impacte d'abord la paroi intérieure de la fente annulaire, et est ensuite redirigé le long de la fente annulaire. Ainsi, l'air sort de la fente annulaire de façon homogène (c'est-à-dire que la vitesse de l'air en sortie de la fente annulaire est sensiblement uniforme sur l'orifice de sortie de la fente annulaire, l'écoulement de l'air n'est donc pas turbulent). De plus, l'angle de la fente annulaire avec l'axe principal est tel que l'air sortant de la fente n'impacte pas la surface de l'injecteur. Ainsi, il ne se produit pas de dépôt de coke sur la surface de l'injecteur.

Avantageusement, la bague de dilatation comprend une partie cylindrique autour de l'axe principal, et une paroi radiale qui prolonge radialement vers l'extérieur l'extrémité aval de cette partie cylindrique, et la fente annulaire débouche vers l'aval à l'endroit ou la partie cylindrique rejoint la paroi radiale.

Avantageusement, les trous de la bague de dilatation ont par rapport à l'axe principal une inclinaison circonférentielle qui confère à l'air qui les traverse un mouvement de rotation autour de l'axe principal.

Par exemple, cette inclinaison engendre une circulation d'air dans le sens horaire autour de l'axe principal dans le sens de l'écoulement du carburant. Alternativement, cette inclinaison engendre une circulation d'air dans le sens inverse du sens horaire autour de l'axe principal dans le sens de l'écoulement du carburant.

L'invention vise également à proposer un système d'injection selon la revendication 1 comportant une bague de dilatation telle que l'air issu des trous de cette bague n'occasionne pas de dépôt de coke sur l'extrémité aval de l'injecteur, et n'occasionne pas de dépôt de coke sur le convergent du venturi, de tels dépôts de coke étant indésirables car ils dégradent la pulvérisation de carburant par les injecteurs.

Ce but est atteint grâce au fait que l'air sortant de la fente annulaire n'impacte pas l'extrémité aval de l'injecteur et sort de la fente annulaire dans une direction sensiblement parallèle à la direction d'écoulement de l'air sortant de la vrille primaire, de telle sorte que ces deux flux d'air ne se mélangent pas (ou du moins seulement plus en aval).

Grâce à ces dispositions, outre le fait que l'air sorte de la fente annulaire de façon homogène, cet air n'entraîne pas de dépôt de coke sur la surface de l'extrémité de l'injecteur, et cet air ne perturbe pas l'écoulement de l'air sortant de la vrille primaire. Ainsi, il ne se produit pas de dépôt de coke sur le convergent du venturi.

Avantageusement, la génératrice du cône définissant la fente annulaire de la bague de dilatation fait avec l'axe principal un angle égal ou supérieur à l'angle que fait le convergent du venturi avec cet axe principal, de telle sorte que l'air sortant de la fente annulaire n'impacte pas le convergent du venturi.

Ainsi, la probabilité qu'il se forme un dépôt de coke sur le convergent du venturi est encore diminuée.

En conséquence, la chambre de combustion peut fonctionner avec des débits d'injection de carburant plus faibles (limite d'extinction plus basse). Dans le cas d'un avion muni de moteurs (turbomachines) avec de telles chambres de combustion, il y a un meilleur fonctionnement de la chambre de combustion aux faibles vitesses de l'avion.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une coupe d'un système d'injection d'une chambre de combustion comportant une bague de dilatation selon l'invention,
- la figure 2 est une vue en perspective de la bague de dilatation selon l'invention,
- la figure 3 est une vue en coupe longitudinale de la bague de dilatation selon l'invention,
- la figure 4 est une coupe transversale d'un autre mode de réalisation de la bague de dilatation selon l'invention,
- la figure 5 est un système d'injection d'une chambre de combustion comportant une bague de dilatation selon l'état de la technique.

La figure 1 illustre un système d'injection d'une chambre de combustion 100 de turbomachine. Ce système d'injection est identique à celui représenté sur la figure 5, à l'exception de la bague de dilatation. Le carburant est injecté dans une chambre de combustion 100 (par exemple dans une chambre de combustion d'une turbomachine) par un injecteur 10. Cet injecteur 10 est sensiblement cylindrique, et possède une bague de dilatation 20 annulaire par rapport à un axe principal A et qui entoure une partie de l'injecteur 10, cet injecteur étant coaxial avec la bague de dilatation. La bague de dilatation 20 comporte une partie cylindrique 22 axiale dont la surface radialement intérieure est en contact ou presque de la surface extérieure de l'injecteur 10. La bague de dilatation 20 comporte en amont de la partie cylindrique 22 une collerette 21 conique qui prolonge cette partie cylindrique en s'évasant radialement vers l'amont. La partie cylindrique 22 et la collerette 21 ont une épaisseur sensiblement constante. La surface intérieure de la partie cylindrique 22 longe l'injecteur 10 jusqu'à l'extrémité aval 12 de cet injecteur, c'est-à-dire l'extrémité de l'injecteur 10 d'où le carburant est injecté vers la chambre de combustion 100 située en aval de l'injecteur. L'extrémité aval de la partie cylindrique 22 de la bague de dilatation 20 est soit légèrement en amont soit aligné avec l'extrémité aval 12 de l'injecteur 10.

L'extrémité aval de la partie cylindrique 22 se prolonge radialement vers l'extérieur par une paroi radiale 24, de telle sorte que la face intérieure de la partie cylindrique 22 et la face aval de la paroi radiale 24 forment sensiblement un angle droit. La paroi radiale 24 a une épaisseur sensiblement constante. Du côté amont de la paroi radiale 24, à l'endroit où cette paroi radiale rejoint la partie cylindrique 22, la bague de dilatation 20 comporte un renflement annulaire 30 ayant sensiblement la forme d'un tore. Ainsi, la face amont de la paroi radiale 24 se prolonge vers l'amont par la surface du renflement annulaire 30, cette surface rejoignant la face extérieure de la partie cylindrique 22. Ainsi, en coupe longitudinale comme illustré sur la figure 1, la ligne de la face amont de la paroi radiale 24 est perpendiculaire à l'axe principal A, et se prolonge à angle droit vers l'amont par la ligne de la surface du renflement annulaire 30, cette ligne suivant sensiblement un quart de cercle jusqu'à la ligne de la face extérieure de la partie cylindrique 22. La ligne de la surface du renflement annulaire 30 rejoint la ligne de la face extérieure de la partie cylindrique 22 en formant un angle droit. Selon les modes de réalisations, les transitions entre la surface du renflement annulaire 30 et la face amont de la paroi radiale 24 ou la face extérieure de la partie cylindrique 22 peuvent également se faire avec un arrondi.

Les figures 2 et 3 détaillent la structure de la bague de dilatation 20. Le renflement annulaire 30 est creusé d'une fente annulaire 32 conique convergente vers l'aval, et ouverte à son extrémité aval 34. La fente annulaire 32 forme donc une cavité continue. Cette fente annulaire 32 est délimitée par une paroi intérieure 38, une paroi extérieure en regard de la paroi intérieure 38, et une paroi sensiblement torique (ayant la forme d'un demi-tore ayant pour axe de révolution l'axe principal A, et coupé selon un plan sensiblement perpendiculaire à son axe de révolution). Les parois intérieure 38 et extérieure de la fente annulaire 32 sont sensiblement parallèles et sont jointes par cette paroi sensiblement torique.

Dans la partie amont de la fente annulaire 32, des trous 26 rectilignes répartis autour de l'axe principal A débouchent d'un côté sur la paroi sensiblement torique, de l'autre côté sur la surface du renflement annulaire 30. Les trous 26 peuvent être des lumières.

L'axe de chacun des trous 26 coupe l'axe principal A. Les trous 26 ne sont pas situés dans le prolongement de la fente annulaire 32, c'est à dire que l'axe de chacun de ces trous n'est pas parallèle avec la génératrice du cône définissant la fente annulaire 32. De plus l'axe de chacun des trous 26 fait avec l'axe principal A un angle strictement supérieur à l'angle que fait avec cet axe principal la génératrice du cône définissant la fente annulaire 32, de telle sorte que l'air (qui vient de l'extérieur de la chambre de combustion) sortant des trous 26 impacte la paroi intérieure 38 de la fente annulaire 32. Le lieu d'impact sur la paroi intérieure 38 de l'air sortant des trous 26 est typiquement dans le premier tiers amont de la fente annulaire 32. Ainsi, après son impact sur la paroi intérieure 38, l'air est redirigé le long de la fente annulaire 32, et sort de celle-ci de façon homogène.

Typiquement, les trous 26 ont un diamètre compris entre 0.8 et 1.5 mm, de façon à ce que l'air émergeant de ces trous dans la fente annulaire 32 ait un débit et une vitesse d'écoulement qui ait pour conséquence une meilleure homogénéité de l'air en sortie de la fente annulaire 32.

Typiquement, le nombre des trous 26 est compris entre 10 et 20.

Typiquement, la hauteur de la fente (distance entre la paroi intérieure 38 et la paroi extérieure) est comprise entre 1,5 et 3 mm. La longueur de la fente est comprise entre 2 à 3 fois sa hauteur.

De par la position alignée ou légèrement en retrait de la bague de dilatation 20 par rapport à l'extrémité 12 de l'injecteur 10, l'air n'impacte pas cette extrémité 12, ce qui évite les dépôts de coke sur celle-ci.

La figure 4 est une coupe transversale au niveau de trous 26 d'une bague de dilatation 20 selon un autre mode de réalisation de l'invention. Les trous 26 comportent une inclinaison circonférentielle, c'est-à-dire que l'axe de chacun des trous 26 ne coupe pas l'axe principal A. Typiquement, l'angle d'inclinaison circonférentielle des trous 26 est compris entre 20° et 45° (en valeur absolue), c'est-à-dire que les trous 26 ainsi inclinés engendrent une circulation d'air dans le sens horaire ou dans le sens inverse du sens horaire autour de l'axe principal A dans le sens de l'écoulement du carburant. Sur la figure 4, cette circulation d'air est engendrée dans le sens horaire.

Sur les figures 1 à 4, l'extrémité aval de la paroi intérieure 38 de la fente annulaire 32 et l'extrémité aval de la face intérieure de la paroi cylindrique 22 se rejoignent sensiblement en un point. Alternativement, la fente annulaire 32 peut avoir un rayon plus grand (c'est-à-dire être plus éloignée de l'axe principal A), le renflement annulaire 30 étant décalé vers l'extérieur. Dans ce cas, l'extrémité aval de la paroi intérieure 38 de la fente annulaire 32 et l'extrémité aval de la face intérieure de la paroi cylindrique 22 ne se rejoignent pas au niveau de la face aval de la paroi radiale 24, et sont jointes par une partie de cette face aval.

Comme illustré sur la figure 1, des pièces du fond de chambre de combustion sont situées immédiatement en aval de l'injecteur 10 et de la bague de dilatation 20. Il s'agit notamment de la vrille primaire 40, et du venturi 50. Ainsi, la vrille primaire 40 est une pièce annulaire coaxiale avec l'injecteur 10, placée immédiatement en aval de la bague de dilatation 20, dont le diamètre intérieur est supérieur au diamètre de l'injecteur 10. Cette vrille primaire 40 est percée tout autour de sa circonférence de trous primaires 42 par lesquels l'air pénètre dans la zone située en aval de l'injecteur 10. Les trous primaires 42 sont orientés de telle sorte que leurs axes se situent dans un plan axial par rapport à l'axe principal, avec une inclinaison circonférentielle. Ainsi, l'air sortant des trous primaires 42 pénètre dans la zone en aval de l'injecteur 10 en tournant autour de l'axe principal A et en formant une vrille ou tourbillon. Selon l'inclinaison circonférentielle des trous 26 de la fente annulaire 32, l'air passé par ces trous 26 sort de la fente annulaire 32 en tournant dans le même sens ou dans le sens inverse de l'air sortant des trous primaires 42. Afin de ne pas créer de turbulences, il est préférable que l'air sorte de la fente annulaire 32 en tournant dans le même sens que l'air sortant des trous primaires 42.

Dans tous les cas (inclinaison circonférentielle nulle ou non des trous 26 de la fente annulaire), l'angle que fait la génératrice du cône définissant la fente annulaire 32 avec l'axe principal A est tel que l'air passé par les trous 26 et l'air passé par les trous primaires 42 ne se mélangent pas, ou du moins pas tout de suite.

Immédiatement en aval de la vrille primaire 40 se situe le venturi 50, qui est une pièce annulaire coaxiale avec l'injecteur 10. Le venturi 50 possède une paroi radiale qui se prolonge vers l'aval à son extrémité intérieure par un convergent 52, qui est une paroi conique qui se rapproche de l'axe principal A vers l'aval. Le convergent 52 se prolonge par un goulot 54, puis un divergent 56 qui s'évase vers l'aval. Le convergent 52 se situe donc en aval de l'injecteur 10. L'angle que fait la génératrice du cône définissant la fente annulaire 32 avec l'axe principal A est égal ou supérieur à l'angle que fait le convergent du venturi avec cet axe principal A, de telle sorte que l'air passé par les trous 26 de la fente annulaire 32 n'impacte pas le convergent 52. Ainsi, il ne se produit pas de dépôt de coke sur le convergent du venturi. En effet, puisqu'il n'y a pas d'impact d'air (éventuellement mélangé à du carburant) directement sur le convergent 52, il ne se produit pas de turbulence à proximité de la surface de ce convergent, donc pas de zone morte où l'air a une vitesse nulle, et donc pas de formation de coke sur la surface du convergent 52.

L'inclinaison de la fente annulaire 32 est donc tributaire de celle du convergent 52 du venturi. L'angle que fait la génératrice du cône définissant la fente annulaire 32 avec l'axe principal A est typiquement compris entre 30° et 60°.

L'invention a été décrite dans le cas d'un système d'injection, selon la revendication 1, d'une chambre de combustion d'une turbomachine.

## Revendications

1. Système d'injection comportant un injecteur (10) de carburant d'axe principal (A), une bague de dilatation (20) annulaire coaxiale avec ledit injecteur (10), ladite bague présentant des trous (26) répartis autour de cet axe principal, débouchant sur la face amont de ladite bague (20), et permettant le passage de l'air vers la zone en aval de ladite bague (20), **caractérisée en ce que** ladite bague comporte une partie cylindrique (22) axiale dont la surface radialement intérieure est en contact de la surface extérieure dudit injecteur (10) et comporte une fente annulaire (32) conique convergente vers l'aval, ouverte vers l'aval, lesdits trous débouchant dans la partie amont de ladite fente (32), l'axe de chacun de ces trous (26) faisant avec l'axe principal (A) un angle strictement supérieur à l'angle que fait avec cet axe principal la génératrice du cône définissant ladite fente annulaire (32), de telle sorte que l'air sortant desdits trous (26) impacte la paroi intérieure (38) de la fente annulaire qui est la plus proche de l'axe principal, ledit système d'injection comportant en outre une vrille primaire (40) coaxiale avec ladite bague (20), placée en aval dudit injecteur, et un venturi (50) placé en aval de ladite vrille primaire, l'air sortant de ladite fente annulaire (32) dans une direction sensiblement parallèle à la direction d'écoulement de l'air sortant de ladite vrille primaire (40) de telle sorte que ces deux flux d'air ne se mélangent pas et qu'il existe ainsi moins de turbulences en aval dudit injecteur (10).

2. Système d'injection selon la revendication 1, **caractérisé en ce que** ladite bague de dilatation (20) comprend une partie cylindrique (22) autour dudit axe principal (A), et une paroi radiale (24) qui prolonge radialement vers l'extérieur l'extrémité aval de cette partie cylindrique, et **en ce que** ladite fente annulaire (32) débouche vers l'aval à l'endroit ou ladite partie cylindrique (22) rejoint ladite paroi radiale (24).

3. Système d'injection selon la revendication 1 ou 2, **caractérisé en ce que** lesdits trous (26) ont par rapport audit axe principal (A) une inclinaison circonférentielle qui confère à l'air qui les traverse un mouvement de rotation autour de l'axe principal.

4. Système d'injection selon la revendication 3, **caractérisé en ce que** l'angle d'inclinaison circonférentielle desdits trous (26) est compris entre 20° et 45° par rapport à une direction radiale.

5. Système d'injection selon l'une quelconque des revendications 1 à 4, **caractérisé en ce que** lesdits trous (26) ont un diamètre compris entre 0.8 et 1.5 mm.

6. Système d'injection selon l'une quelconque des revendications 1 à 5, **caractérisé en ce que** le nombre desdits trous (26) est compris entre 10 et 20.

7. Système d'injection selon l'une quelconque des revendications 1 à 6, **caractérisé en ce que** la hauteur de ladite fente annulaire (32) est comprise entre 1,5 et 3 mm.

8. Système d'injection selon l'une quelconque des revendications 1 à 7, **caractérisé en ce que** le lieu d'impact de l'air sortant desdits trous (26) de la bague sur la paroi intérieure (38) de la fente annulaire (32) se situe dans le premier tiers amont de la fente annulaire.

9. Système d'injection selon l'une quelconque des revendications 1 à 8, **caractérisé en ce que** ladite vrille primaire (40) possède des trous primaires (42) par lesquels l'air pénètre dans la zone située en aval dudit injecteur, et **en ce que** l'air sort de la fente annulaire (32) dans une direction sensiblement parallèle à la direction d'écoulement de l'air sortant de la vrille primaire, de telle sorte que ces deux flux d'air ne se mélangent pas.

10. Système d'injection selon l'une quelconque des revendications 1 à 9, **caractérisé en ce que** ledit venturi (50) possède un convergent (52) qui converge vers l'aval, et **en ce que** la génératrice du cône définissant ladite fente annulaire (32) fait avec ledit axe principal (A) un angle égal ou supérieur à l'angle que fait ledit convergent (52) du venturi avec cet axe principal, de telle sorte que l'air sortant de ladite fente annulaire (32) n'impacte pas le convergent du venturi.

11. Chambre de combustion munie d'un système d'injection selon l'une quelconque des revendications 1 à 10.

12. Turbomachine comportant une chambre de combustion selon la revendication 11.

## Claims

1. An injection system comprising a fuel injector (10) having a main axis (A), an annular expansion ring (20) coaxial with said injector (10), said ring having holes (26) distributed around this main axis, leading onto the upstream surface of said ring (20), and allowing the passing of air towards the downstream region of said ring (20), **characterized in that** said ring comprises an axial cylindrical part (22) whose radially inner surface is in contact with the outer surface of said injector (10) and comprises a conical annular gap (32) converging towards downstream, open towards downstream, said holes opening into the upstream part of said gap (32), the axis of each of these holes (26) forming an angle with the main axis (A) that is strictly greater than the angle formed with this main axis by the generatrix of the cone defining said annular gap (32), so that the air leaving said holes (26) impacts the inner wall (38) of the annular gap that is closest to the main axis, said injection system further comprising a primary screw (40) coaxial with said ring (20) placed downstream of said injector, and a Venturi (50) placed downstream of said primary screw, the air leaving said annular gap (32) in a direction substantially parallel to the direction of flow of the air leaving said primary screw (40) so that these two air flows do not mix together and there is therefore less turbulence downstream of said injector (10).

2. The injection system according to claim 1, **characterized in that** said expansion ring (20) comprises a cylindrical part (22) around said main axis (A), and a radial wall (24) which extends the downstream end of this cylindrical part radially outwardly, and **in that** said annular gap (32) leads downstream to the point where said cylindrical part (22) joins up with said radial wall (24).

3. The injection system according to claim 1 or 2, **characterized in that** said holes (26) in relation to said main axis (A) are circumferentially inclined thereby imparting a rotational movement around the main axis to the air passing through them.

4. The injection system according to claim 3, **characterized in that** the circumferential tilt angle of said holes (26) is between 20° and 45° relative to a radial direction.

5. The injection system according to any of claims 1 to 4, **characterized in that** said holes (26) have a diameter of between 0.8 and 1.5 mm.

6. The injection system according to any of claims 1 to 5, **characterized in that** the number of said holes (26) is between 10 and 20.

7. The injection system according to any of claims 1 to 6, **characterized in that** the height of said annular gap (32) is between 1.5 and 3 mm.

8. The injection system according to any of claims 1 to 7, **characterized in that** the point of impact of the air leaving said holes (26) of the ring on the inner wall (38) of the annular gap (32) lies within the first upstream third of the annular gap.

9. The injection system according to any of claims 1 to 8, **characterized in that** said primary screw (40) has primary holes (42) via which the air enters into the region located downstream of said injector, and **in that** the air leaves the annular gap (32) in a direction substantially parallel to the direction of flow of the air leaving the primary screw, so that these two air flows are not mixed together.

10. The injection system according to any of claims 1 to 9, **characterized in that** said Venturi (50) has a convergent (52) which converges towards downstream, and **in that** the generatrix of the cone defining said annular gap (32) forms an angle with said main axis (A) equal to or greater than the angle formed by said convergent (52) of the Venturi with this main axis, so that the air leaving said annular gap (32) does not impact the convergent of the Venturi.

11. A combustion chamber equipped with an injection system according to any of claims 1 to 10.

12. A turbine engine comprising a combustion chamber according to claim 11.

## Patentansprüche

1. Einspritzsystem, umfassend einen Treibstoffinjektor (10) mit der Hauptachse (A), eine zu dem Injektor (10) koaxiale ringförmige Dehnungsbuchse (20), wobei die Buchse um diese Hauptachse verteilte Löcher (26) aufweist, die an der stromaufwärtigen Seite der Buche (20) ausmünden und den Durchgang von Luft in Richtung des Bereichs stromabwärts der Buchse (20) ermöglichen, **dadurch gekennzeichnet, daß** die Buchse einen axialen zylindrischen Teil (22) umfaßt, dessen radial innere Fläche mit der Außenfläche des Injektors (10) in Kontakt ist, und einen konischen, in stromabwärtiger Richtung konvergenten, in stromabwärtiger Richtung offenen, ringförmigen Schlitz (32) aufweist, wobei die Löcher in den stromaufwärtigen Teil des Schlitzes (32) münden, wobei die Achse eines jeden dieser Löcher (26) mit der Hauptachse (A) einen Winkel bildet, der unbedingt größer ist als der Winkel, den die Mantellinie des den ringförmigen Schlitz (32) definierenden Kegels mit dieser Hauptachse bildet, so daß die aus den Löchern (26) austretende Luft auf die Innenwand (38) des ringförmigen Schlitzes trifft, die der Hauptachse am nächsten liegt, wobei das Einspritzsystem ferner einen zu der Buchse (20) koaxialen, stromabwärts des Injektors angeordneten Primärverwirbler (40) sowie ein stromabwärts des Primärverwirblers angeordnetes Venturi-Rohr (50) umfaßt, wobei die Luft aus dem ringförmigen Schlitz (32) in einer Richtung austritt, die zu der Strömungsrichtung der aus dem Primärverwirbler (40) austretenden Luft im wesentlichen parallel verläuft, so daß diese beiden Luftströme sich nicht vermischen und somit stromabwärts des Injektors (10) weniger Turbulenzen vorhanden sind.

2. Einspritzsystem nach Anspruch 1, **dadurch gekennzeichnet, daß** die Dehnungsbuchse (20) einen zylindrischen Teil (22) um die Hauptachse (A) herum sowie eine radiale Wand (24) umfaßt, die das stromabwärtige Ende dieses zylindrischen Teils radial nach außen fortsetzt, und daß der ringförmige Schlitz (32) in stromabwärtiger Richtung an der Stelle ausmündet, an welcher der zylindrische Teil (22) auf die radiale Wand (24) trifft.

3. Einspritzsystem nach Anspruch 1 oder 2, **dadurch gekennzeichnet, daß** die Löcher (26) gegenüber der Hauptachse (A) eine Umfangsneigung aufweisen, die der Luft, die diese durchströmt, eine Rotationsbewegung um die Hauptachse verleiht.

4. Einspritzsystem nach Anspruch 3, **dadurch gekennzeichnet, daß** der Umfangsneigungswinkel der Löcher (26) im Bereich zwischen 20° und 45° gegenüber einer radialen Richtung liegt.

5. Einspritzsystem nach einem der Ansprüche 1 bis 4, **dadurch gekennzeichnet, daß** die Löcher (26) einen Durchmesser zwischen 0,8 und 1,5 mm aufweisen.

6. Einspritzsystem nach einem der Ansprüche 1 bis 5, **dadurch gekennzeichnet, daß** die Anzahl der Löcher (26) zwischen 10 und 20 liegt.

7. Einspritzsystem nach einem der Ansprüche 1 bis 6, **dadurch gekennzeichnet, daß** die Höhe des ringförmigen Schlitzes (32) zwischen 1,5 und 3 mm beträgt.

8. Einspritzsystem nach einem der Ansprüche 1 bis 7, **dadurch gekennzeichnet, daß** der Ort des Auftreffens der aus den Löchern (26) der Buchse austretenden Luft auf die Innenwand (38) des ringförmigen Schlitzes (32) im ersten stromaufwärtigen Drittel des ringförmigen Schlitzes liegt.

9. Einspritzsystem nach einem der Ansprüche 1 bis 8, **dadurch gekennzeichnet, daß** der Primärverwirbler (40) Primärlöcher (42) besitzt, über die die Luft in den stromabwärts gelegenen Bereich des Injektors dringt, und daß die Luft aus dem ringförmigen Schlitz (32) in einer Richtung austritt, die zu der Strömungsrichtung der aus dem Primärverwirbler austretenden Luft im wesentlichen parallel verläuft, so daß diese beiden Luftströme sich nicht vermischen.

10. Einspritzsystem nach einem der Ansprüche 1 bis 9, **dadurch gekennzeichnet, daß** das Venturi-Rohr (50) ein in stromabwärtiger Richtung zusammenlaufendes konvergentes Teil (52) besitzt und daß die Mantellinie des den ringförmigen Schlitz (32) definierenden Kegels mit der Hauptachse (A) einen Winkel bildet, der gleich dem oder größer als der Winkel ist, den das konvergente Teil (52) des Venturi-Rohrs mit dieser Hauptachse bildet, so daß die aus dem ringförmigen Schlitz (32) austretende Luft nicht auf den konvergenten Teil des Venturi-Rohrs trifft.

11. Brennkammer, die mit einem Einspritzsystem nach einem der Ansprüche 1 bis 10 ausgestattet ist.

12. Turbomaschine, die eine Brennkammer nach Anspruch 11 umfaßt.
